# EUROPÄISCHE PATENTSCHRIFT

(11) **EP 0 009 561 B1**
(45) Veröffentlichungstag und Bekanntmachung des Hinweises auf die Patenterteilung: **08.04.1981**
(21) Anmeldenummer: 79102713.9
(22) Anmeldetag: 30.07.1979
(51) Int. Cl.: G03C 5/54, G03D 9/02

(54) **Photographische Filmeinheit mit integralem Aufbau und Verfahren zu ihrer Herstellung**
Integrally constructed photographic film pack and process for its manufacture
Ensemble unitaire pour la photographie et procédé de fabrication de cet ensemble

(30) Priorität: 08.08.1978 DE 2834626
(43) Veröffentlichungstag der Anmeldung: 16.04.1980
(73) Patentinhaber: Agfa-Gevaert AG, 51373 Leverkusen (DE)
(72) Erfinder: Lührig, Hermann, D-5090 Leverkusen 1 (DE); Kovacic, Guido, D-5463 Unkel (DE); Tabel, Walter, D-5000 Köln 80 (DE); Müller, Horst-Peter, Ing.grad., D-5000 Köln 1 (DE)

## Beschreibung

Die vorliegende Erfindung betrifft eine photographische Filmeinheit mit integralem Aufbau, bestehend aus einem Bildblatt und einem Deckblatt, das mit dem Bildblatt im wesentlichen deckungsgleich fest verbunden ist. Die Verbindung erfolgt über eine mehrteilige, aus Einzelstreifen zusammengesetzte Maskenkombination und seitlich angebrachten Distanzstreifen, die der Begrenzung des Bildfeldes, der Abdeckung des Behälters für die Entwicklerpaste, der Abdeckung einer Falle für überschüssige Entwicklerpaste sowie des für eine bestimmte Schichtdicke an Entwicklerpaste erforderlichen Abstandes zwischen den beiden Blättern dienen.

Bei bekannten Sofortbildeinheiten werden zur Bildfeldbegrenzung und zur Erzeugung des für eine bestimmte Schichtdicke an Entwicklerpaste erforderlichen Abstandes zwischen den beiden Blättern Einrichtungen benutzt, die sich aus einer homogenen, d.h. einteiligen Maske zur Bildfeldbegrenzung sowie zusätzlich angebrachten Distanzstreifen zur Erzeugung des gewünschten Abstandes zwischen den beiden Blättern zusammensetzen. Eine derartige Anordnung ist in der DE-A-2 519 987 und in der US-A-3 689 269 beschrieben. Bei den bekannten Sofortbildeinheiten wird das zur Begrenzung des Bildfeldes erforderliche Bildfenster aus einem geeigneten Maskenmaterial ausgestanzt.

Diese Ausstanzung birgt aber einige schwerwiegende Nachteile in sich. Ein Großteil des Maskenmaterials (mindestens 50%) wird zu Abfall. Dieser Abfall an normalerweise teurem Ausgangsmaterial muß zunächst zuverlässig aus der Stanzstation der Verarbeitungsmaschine entfernt und außerdem vernichtet werden. Da sich die Beseitigung von Abfällen bei bestimmten Materialien häufig problematisch gestaltet, ist es in Zeiten wachsenden Umweltbewußtseins als wünschenswert anzusehen, derartige Verluste zu vermeiden.

Nach der Ausstanzung des Bildfensters aus dem Maskenband tritt folgendes Problem auf: Das verbleibende lieterartige Maskenband ist in seinem Querschnitt bereichsweise erheblich vermindert und dadurch in seiner Stabilität deutlich geschwächt. Als Folge davon verzieht sich das Maskenband bei der weiteren Verarbeitung sehr leicht. Dieses Verziehen macht entweder aufwendige konstruktive Gegenmaßnahmen erforderlich oder zwingt zu einer Reduzierung der Fertigungsgeschwindigkeit. Wie die Praxis zeigt, lassen sich jedoch trotz dieser Maßnahmen Deformationen des ursprünglich genau rechtwinklig ausgestanzten Bildfensters nicht vollständig vermeiden.

Außerdem kommt es häufig vor, daß beim Ausbreiten der Entwicklerpaste an den bildfeldbegrenzenden Maskenkanten Luftbläschen hängenbleiben und von der Entwicklerpaste eingeschlossen werden, wodurch störende Bildrandeffekte in Form schwarzer Punkte entstehen.

Der vorliegenden Erfindung liegt daher die Aufgabe zugrunde, eine Sofortbildeinheit mit integralem Aufbau zu schaffen, bei der die Bildfeldbegrenzung durch eine Maske mit geringem apparativem Aufwand genau rechtwinklig und abfallfrei hergestellt werden kann und mit der die erwähnten Bildranderscheinungen unterdrückt werden.

Diese Aufgabe wurde erfindungsgemäß dadurch gelöst, daß die Maske als Maskenkombination mehrteilig ausgebildet und aus je einem dem Behälter für photographisches Entwickler material und der Falle zugeordneten Maskenumschlagblatt und je einem separaten seitlichen Maskenstreifen zusammengesetzt ist.

Die Verwendung einer mehrteiligen Maskenkombination verbietet sich dem ersten Anschein nach, da anstelle einer homogenen Maske mehrere Einzelteile hergestellt und lagegenau zusammengefügt werden müssen. Das erscheint zunächst technologisch aufwendiger. Außerdem lassen die Kreuzungsstellen, an denen die Maskenteile übereinandergefügt werden, Schwierigkeiten mit der Abdichtung und wegen der Addition der Materialstärken durch die Übereinanderanordnung der seitlichen Maskenstreifen und der Maskenteile der Maskenumschlagblätter vermuten.

Für den Fachmann war es daher überraschend zu sehen, daß es sich dabei nur um scheinbare Nachteile handelt. Im Gegenteil bestehen sogar erhebliche Vorteile von mehrteiligen Maskenkombinationen gegenüber den herkömmlichen homogenen Masken.

Schwierigkeiten durch Austreten der Paste in den Kreuzungsstellen der Maskeneinzelteile sind allenfalls im Fallenbereich zu erwarten. Da jedoch erfindungsgemäß für die Maskeneinzelteile sehr dünne Materialien verwendet werden, werden die im Kreuzungsbereich der Maskenteile entstehenden zwickelartigen Hohlräume so klein, daß sie durch den zur Verbindung der Teile verwendeten Klebstoff ausgefüllt werden. Bei Verwendung dickerer Materialien läßt sich die Entstehung dieser Hohlräume vorteilhaft dadurch vermeiden, daß die das Bildfeld begrenzenden Kanten der Maskeneinzelteile angeschrägt werden. Zur Unterstützung können die zum Aufpressen der Klebeverbindung verwendeten Werkzeuge im Bereich der Kreuzungsstellen auch stufenförmig ausgebildet werden.

Die Verdickung infolge der Übereinanderanordnung der Maskenstreifen mit dem Maskenteil des beutelseitigen Maskenumschlagblattes wäre dem vollständigen Ausquetschen des Beutels für die Entwicklerpaste nur dann hinderlich, wenn die seitlichen Maskenstreifen bis an den vorderen Rand der Bildeinheit reichen. Diese zusätzliche Dicke könnte durch Verwendung von dickerer Beutelfolie oder durch eine Einlage geeigneter Dicke ausgeglichen werden. Zweckmäßiger ist jedoch der Gebrauch von seitlichen Maskenstreifen, die sich mit dem Maskenteil des beutelseitigen Maskenumschlagblattes nur geringfügig überkreuzen, oder das Anbringen von Auskerbungen im Maskenteil des beutelseitigen Maskenumschlagblattes. Im Fallenraum ist eine Randverdickung wegen des zusätzlich gewonnenen Fallenvolumens sogar von Vorteil.

Da die Maske der erfindungsgemäßen integralen Filmeinheit aus einzelnen Streifen zusammengesetzt wird, sind in der Konfektionierungsmaschine Vorrichtungen zum Ausstanzen des Bildfensters und zum Entfernen des entstehenden Abfalls nicht erforderlich.

Das Anbringen der Maskenstreifen ist als technologische Aufgabe identisch mit dem Problem des Anbringens der Distanzstreifen. Dieses Problem wird in der Praxis jedoch bereits mit gutem Erfolg beherrscht. Das Anbringen der bei der Konfektionierung als Streifen zugeführten Maskenumschlagblätter ist im Gegensatz zur Verarbeitung eines Maskenbandes mit ausgestanzten Bildfenstern vergleichsweise unproblematisch und mit hoher Präzision möglich. Man ersieht daraus, daß sich der technische Aufwand für die Konfektionierung trotz mehrteiliger Maske überraschenderweise verringert.

Ein weiterer Vorteil der erfindungsgemäßen Bildeinheit ergibt sich dadurch, daß man die Materialstärke der Maskenumschlagblätter und der Maskenstreifen unabhängig voneinander variieren und damit der jeweiligen Funktion optimal anpassen kann.

So benötigen z.B. die seitlichen Maskenstreifen nur eine Materialstärke, die lediglich die beidseitige Bildfeldbegrenzung gewährleistet.

Bei der Verwendung einer homogenen Maske kann jedoch wegen der durch Ausstanzen des Bildfensters geringen Reststabilität des Maskenbandes eine bestimmte Materialstärke nicht unterschritten werden.

Anstelle eines blattförmigen Materials können bei der mehrteiligen Maskenkombination sogar andere geeignete Materialien als seitliche Maskenstreifen in noch geringerer Dicke aufgebracht werden, wie z.B. flüssige oder Transfermaterialien. Durch die Verwendung äußerst dünner Maskenmaterialien an den Seiten lassen sich die durch eingeschlossene Luftbläschen verursachten Randeffekte vermeiden. Dies läßt sich auch dadurch erreichen, daß die dem Bildfeld zugekehrten Kanten der Maskeneinzelteile abgeschrägt werden. Dieses Abschrägen ist bei homogenen, durch Ausstanzen hergestellten Masken nicht möglich.

Die vorliegende Erfindung wird anhand der beigefügten Zeichnungen näher erläutert. Es zeigt:
Figur 1 eine Explosionsdarstellung einer erfindungsgemäßen Bildeinheit mit blattförmigen seitlichen Maskenstreifen
Figur 2 eine Schnittdarstellung einer erfindungsgemäßen Bildeinheit mit abgeschrägten Maskenkanteₙ
Figur 3 eine Explosionsdarstellung einer erfinduhgsgemäßen Büdeinheit- -mit Maskenstreifen aus flüssigem oder Transfermaterial sowie ausgekerbtem Maskenteil
Figur 4 eine Explosionsdarstellung einer erfindungsgemäßen Bildeinheit mit fallenseitig verlängerten und umgeschlagenen Distanzstreifen und Maskenstreifen
Figur 5 eine perspektivische Darstellung des Konfektionierungsvorganges

Figure 1 zeigt ein bevorzugtes Ausführungsbeispiel der photographischen Filmeinheit mit integralem Aufbau.

Die Filmeinheit besteht aus einem Bildblatt 1 und einem Deckblatt 2, die im wesentlichen deckungsgleich übereinander angeordnet sind. Das Deckblatt 2 besitzt zur Seite des Behälters 7 hin einen verkürzten Mittelteil 19 und zwei schmale Randpartien 17a, 17b, wobei die Breite und Tiefe des verkürzten Mittelteils 19 etwa mit der Länge und Breite des Behälters 7 für die Entwicklerpaste übereinstimmen. Zur Seite der Falle 8 hin besitzt das Bildblatt ebenfalls einen verkürzten Mittelteil 20 und zwei schmale Randpartien 18a und 18b; die Abmessungen dieser Aussparung sind etwas geringer als die darüber angeordnete feste Falleneinlage 8.

Die integrale Filmeinheit besitzt eine dem Behälter 7 für die Entwicklerpaste zugeordnete Vorderkante 9 und eine der Falle zugeordnete Hinterkante 10. Nach der Belichtung wird die zur Entwicklung notwendige Paster dadurch über die Filmeinheit in der erforderlichen Dicke verteilt, daß diese Filmeinheit mit der Vorderkante 9 voraus durch druckausübende Glieder, in bekannter Weise durch ein Paar zylindrische Walzen, hindurchgeführt wird. Dabei bewirkt der Druckanstieg im Behälter 7 für die Entwicklerpaste, daß die Platznaht 27 aufgerissen und die Entwicklerpaste von dem Walzenpaar über die Bildeinheit verteilt wird. Die überschüssige Eritwicklerpaste wird dabei in der der Hinterkante 10 der Bildeinheit zugeordneten Falle 8 aufgefangen.

Bildblatt 1 und Deckblatt 2 sind an den Seitenrändern 11 und 12 miteinander über eine mehrteilige Maskenkombination und separate seitliche Distanzstreifen 6 verbunden.

Die an der Vorderkante 9 und der Hinterkante 10 der Bildeinheit zwischen Bildblatt und Deckblatt verbleibenden Öffnungen werden durch Umfalten der beiden Umschlagsteile 13 und 16 der Maskenumschlagblätter und Verkleben derselben mit der Außenseite de Deckblattes 2 verschlossen. Dadurch werden zugleich Behälter 7 für Entwicklerpaste und die Pastenfalle 8 abgedeckt.

Der Behälter 7 für die Entwicklerpaste kann in bewährter Weise aus einem einstückigen Blattmaterial durch Bodenfaltung gebildet sein, wobei die Seitennähte dauerhaft versiegelt sind und die vordere Längsnaht als Platznaht 27 ausge-führt ist.

Dabei können auch Abtrennungen in mehrere Kammern, dauerhafte Absiegelungen im Pastenraum oder im Bereich der Platznaht vorgesehen sein, um eine möglichst gleichmäßige Pastenverteilung zu gewährleisten.

An den Seitenkanten 11 und 12 der Bildeinheit übernehmen die seitlichen Maskenstreifen 5 die Bildfeldbegrenzung rechts und links. Die Maskenteile 14 und 15 des fallenseitigen Maskenumschlagblattes 4 und des behälterseitigen Maskenumschlagblattes 3 erfüllen die Funktion der Bildfeldbegrenzung zum Behälter 7 und zur Falle 8 hin.

Die seitlichen Maskenstreifen 5 erstrecken sich an der Behälterseite bis kurz unter den Maskenteil 14 des behälterseitigen Maskenumschlagblattes 3 und zur Fallenseite im wesentlichen bis zur Hinterkante 10 der Filmeinheit und sind längs der Seitenkanten 11 'und 12 dauerhaft mit dem Bildblatt 1 verbunden. Durch die nur geringfügige Überlappung mit dem Maskenteil 14 des behälterseitigen Maskenumschlagblattes 3 kommt es im Behälterbereich zu keiner störenden Verdickung.

Vorzugsweise wird für die seitlichen Maskenstreifen 5 opakes Material verwendet wie z.B. Polyesterfolie in einer Dicke von 5 bis 50 ,um. Je dünner die Maskenfolie gewählt wird, umso mehr werden die störenden Randeffekte unterdrückt, die durch den Einschluß von Luftbläschen verursacht werden.

In das behälterseitige Maskenumschlagsblatt 3 und das fallenseitige Maskenumschlagsblatt 4 reichen die seitlichen Distanzstreifen 6 hinein. Diese sind mit den jeweiligen Maskenteilen 14 und 15, den Maskenstreifen 5 und dem Deckblatt 2 längs der Seitenränder 11 und 12 der Filmeinheit dauerhaft verbunden. Die Distanzstreifen 6 haben im wesentlichen die gleiche Länge wie das Deckblatt 2 und wirken zusammen mit den seitlichen Maskenstreifen 5 bestimmend für die Erzeugung der notwendigen Pastendicke.

Die Falle wird durch eine feste, dem Walzendruck standhaltende Einlage 8, die durch das Umschlagsteil 16 des fallenseitigen, Maskenumschlagblattes 4 flüssigkeitsdicht abgedeckt ist, gebildet. Die inkompressible Falleneinlage 8 spreizt das üblicherweise fedemd gelagerte Walzenpaar auseinander. Dadurch wird ein unerwünschter Rückfluß von in der Falle aufgefangener Überschußpaste in das Bildfeld verhindert.

Eine weitere Variation der bevorzugten Ausführungsform gemäß Figur 1 zeigt Figur 2. Hierbei sind die das Bildfeld an der rechten und linken Seite begrenzenden seitlichen Maskenstreifen 205 zum Bildfeld him mit Abschrägungen 221 versehen. Ebenso können die Maskenteile 14 und 15 des behälterseitigen Maskenumschlagblattes 3 und des fallenseitigen Maskenumschlagblattes 4 zum Bildfeld hin angeschrägt sein. Durch die dadurch erzielte kontinuierliche Dickenzunahme werden Randerscheinungen infolge des Einschlusses von Luftbläschen unterdrückt.

Auch die zwickelartigen Hohlräume an den Kreuzungsstellen der Maskeneinzelteile ergeben sich nicht mehr wegen des statigen Überganges der Maskeneinzelteile.

Eine weitere bevorzugte Ausführungsform der erfindungsgemäßen Filmeinheit zeigt Figur 3.

Dabei besteht die mehrteilige Maskenkombination aus einem geeigneten Materialauftrag für die seitlichen Maskenstreifen 305. Geeignete, zur Bildung einer Maske aus flüssiger Phase aufzutragende Materialien sind z.B. Hotmelt, Heißsiegellack oder sontsige photographisch inaktive und pastenresistente Lacke. Für den Materialauftrag können auch Transfermaterialien, wie beispielsweise Heißprägeoder Abreibefolien, verwendet werden. Die bei Verwendung dieser Materialien erzielbaren Materialdicken sind so gering (weniger als 0,005 mm), daß das -Hängenbleiben von Luftbläschen und die dadurch verursachten störenden Bildrandeffekte nich mehr auftreten. Bei dieser Ausführungsform kann man das Maskenteil 314 des behälterseitigen Maskenumschlagblattes 303 mit seitlichen Auskerbungen 328 versehen, in die sich die Distanzstreifen 306 einfügen.

Figur 4 zeigt eine weitere vorteilhafte Ausführungsform der vorliegenden Erfindung. Bei dieser Ausführungsform werden zunächst die Maskenteile 414 und 415 der Maskenumschlagsblätter mit dem Bildblatt 401 verbunden. Anschliessend werden die seitlichen Maskenstreifen 405 aufgebracht. An der Fallenseite reichen diese Maskenstreifen 405 um etwas weniger als die Breite des Umschlagteiles 416 über die Hinterkante des Bildblattes 401 hinaus. Das Deckblatt 402 hat die gleiche Form wie bei den bisher beschriebenen Ausführungsformen; die seitlichen Distanzstreifen 406 ragen jedoch zunächst in gleicher Weise wie die Maskenstreifen 405 über die Hinterkante der Filmeinheit hinaus. Beim Umfalten des Umschlagteils 416 werden auch die verlängerten Bereiche der Masken- und Distanzstreifen umgeschlagen und mit dem Deckblatt 402 dauerhaft verbunden.

Die umgeschlagenen Bereiche der Masken-und Distanzstreifen ergeben im Bereich der Falle seitliche Verdickungen, die die Druckwalzen der Kamera anheben und so zur Bildung eines Fallenhohlraumes beitragen.

Figur 5 zeigt beispielhaft eine mögliche Konfektionierung, welche vorteilhaft mit dem Aufbringen der Behälter 7 für die Entwicklerpaste und der Falleneinlagen 8 auf den parallel und zueinander ausgerichtet laufenden Bändern 22 und 23 der behälterseitigen und fallenseitigen Maskenumschlagblätter beginnt. Die seitlichen Maskenstreifen 5 werden in doppelter Breite auf par-dessus la bande (26) ä feuilles de dem Bildblattband 25 im Abstand einer Filmeinheit aufgebracht. Die Bänder 22 und 23 für die Maskenumschlagblätter und das Bildblattband 25 werden lagerichtig übereinander geführt und miteinander verbunden. Anschließend wird das bereits mit Distanzstreifen 6 in doppelter Breite versehene sowie beidseitig eingestanzte Deckblattband 26 zugeführt und mit dem oben beschriebenen Verbund verklebt. Im Anschluß daran werden die Umschlagteile 13 und 16 der Maskenumschlagsblätter umgefaltet und mit dem Deckblatt 2 des Bandes 26 verbunden. Als letzter Arbeitsgang wird der nun fertige Verbund in einzelne Filmeinheiten durch Querschneiden längs der Mitte der Distanzstreifen 6 und seitlichen Maskenstreifen 5 aufgetrennt (nicht dargestellt).

## Patentansprüche

1. Photographische Filmeinheit mit integralem Aufbau, bestehend aus einem Bildblatt und einem Deckblatt, die zueinander, im wesentlichen deckungsgleich, ausgerichtet sind, wobei sich am Vorderende der Filmeinheit ein Behälter für photographisches Entwicklermaterial und am Hinterende eine Falle für die Aufnahme überschüssigen Entwicklermaterials befindet und das Bildblatt und Deckblatt über eine dazwischenliegende, das Bildfeld begrenzende Maske und separate seitliche Distanzstreifen miteinander verbunden sind, dadurch gekennzeichnet, daß die Maske als Maskenkombination mehrteilig ausgebildet und aus je einem dem Behälter (7) für photographisches Entwicklermaterial und der Falle (8) zugeordneten Maskenumschlagsblatt (3, 203, 303, 403 und 4, 204, 304, 404) und je einem separaten seitlichen Maskenstreifen (5, 205, 305, 405) zusammengesetzt ist.

2. Photographische Filmeinheit nach Anspruch 1, dadurch gekennzeichnet, daß die Maskenteile (14, 314, 414 und 15, 215, 315, 415) der behälter- und fallenseitigen Maskenumschlagsblätter zum Bildfeld hin mit Abschrägungen versehen sind.

3. Photographische Filmeinheit nach Anspruch 1, dadurch gekennzeichnet, daß die seitlichen Maskenstreifen (5, 205, 405) Abschrägungen (221) zum Bildfeld hin besitzen.

4. Photographische Filmeinheit nach Anspruch 1, dadurch gekennzeichnet, daß sich das Maskenteil (14, 314, 414) des behälterseitigen Maskenumschlagblattes (3, 303, 403) mit den beiden seitlichen Maskenstreifen (5, 205, 305, 405) kreuzt und dauerhaft damit verbunden ist.

5. Photographische Filmeinheit nach Anspruch 1, dadurch gekennzeichnet, daß das Maskenteil (314) des behälterseitigen Maskenumschlagblattes (303) seitliche Auskerbungen (328) besitzt.

6. Photographische Filmeinheit nach Anspruch 5, dadurch gekennzeichnet, daß die seitlichen Auskerbungen (328) des Maskenteils (314) des beutelseitigen Maskenumschlagblattes (303) so breit sind, daß sich die seitlichen Distanzstreifen (306) in diese Auskerbungen einfügen.

7. Photographische Filmeinheit nach Anspruch 1, dadurch gekennzeichnet, daß sich das Maskenteil (15, 215, 315, 415) des fallenseitigen Maskenumschlagblattes (4, 304, 404) mit den beiden seitlichen Maskenstreifen (5, 205, 305, 405) kreuzt und dauerhaft damit verbunden ist.

8. Photographische Filmeinheit nach Anspruch 1, dadurch gekennzeichnet, daß das Bildfeld beidseitig durch einen dünnen Materialauftrag (305) begrenzt wird.

9. Photographische Filmeinheit nach Anspruch 8, dadurch gekennzeichnet, daß der beidseitige Materialauftrag (305) aus flüssiger Phase hergestellt worden ist.

10. Photographische Filmeinheit nach Anspruch 8, dadurch gekennzeichnet, daß der beidseitige Materialauftrag (305) aus Transfermaterial besteht.

11. Photographische Filmeinheit nach Anspruch 1, dadurch gekennzeichnet, daß die seitlichen Maskenstreifen (405) und die Distanzstreifen (406) das Maskenteil (415) des fallen-. seitigen Maskenumschlagblattes (404) kreuzen, zunächst um etwa die Breite des Umschlagteils (416) des fallenseitigen Maskenumschlagblattes (404) über die Hinterkante (10) des Bildblattes (401) hinausgeragt haben und dann mit dem Umschlagteil (416) zur Bildung einer Randverdickung auf das Deckblatt (402) zurückgeschlagen und mit diesem dauerhaft verbunden worden sind.

12. Photographische Filmeinheit nach Anspruch 1 bis 11, dadurch gekennzeichnet, daß die Umschlagteile (13, 313, 413) und (16, 316, 416) der beiden Maskenumschlagblätter (3, 303, 403) und (4, 304, 404) innerhalb der Kontur der Filmeinheit längs der Parallelen zu der jeweils zugehörigen Außenkante (9 und 10) der Filmeinheit zurückgefaltet sind, auf dem Deckblatt (2, 202, 302, 402) aufliegen und an diesem dauerhaft befestig sind.

13. Verfahren zur Herstellung der photographischen Filmeinheit gemäß de Ansprüche 1 bis 12, bei dem auf ein Bildblattand (25) Maskenstreifen (5) in doppelter Breite im Abstand der Breite der Filmeinheiten aufgebracht und befestigt werden,
bei dem gleichzeitig Behälter (7) für Entwicklerpaste auf ein Band (22) der behälterseitigen Maskenumschlagblätter und die Falleneinlagen (8) auf ein Band (23) der fallenseitigen Maskenumschlagblätter auf die jeweiligen Umschlagteile (13, 16) aufgebracht und befestigt werden,
bei dem dann das Bildblattband (25) mit den Maskenumschlagbändern (22, 23) in ausgerichteter Lage an den Kanten (9, 10) in der Breite der Maskenteile (14, 15) mit einem Umlenkkörper (29) zusammengeführt und befestigt werden,
bei dem über einen weiteren Umlenkkörper (30) ein beidseitig ausgestanztes Deckblattband (26), welches vorher mit Distanzstreifen (6) in doppelter Breite versehen wurde, von oben auf den Verbund der Bänder (22, 23, 25) aufgebracht und befestigt wird und
bei dem eine Falzvorrichtung die Umschlagteile (13, 16) der Maskenumschlagbänder (22, 23) über das Deckblattband (26) faltet und diese anschließend daran befestigt werden und
bei dem schließlich das Band durch eine Querschneideeinrichtung längs der Mitte der Distanzstreifen (6) und der Maskenstreifen (5) in einzelne Filmeinheiten aufgetrennt wird.

## Claims

1. Photographic film unit having an integral structure, consisting of an image sheet and a cover sheet which are substantially in registration, a container for photographic developer material being situated at the front end of the film unit and a trap for receiving excess developer material at the rear end, and the image sheet and cover sheet being joined together through a mask situated between them which forms a boundary to the image area and by separate lateral spacer strips, characterised in that the mask is in the form of a multi-part mask combination composed of a masking folding sheet (3, 203, 303, 403 and 4, 204, 304, 404) associated with the container (7) for photographic developer material and another associated with the trap (8) and a separate lateral masking strip (5, 205, 305, 405) for each side.

2. Photographic film unit according to claim 1, characterised in that the masking parts (14, 314, 414 and 15, 215, 315, 415) of the masking folding sheets on the side of the container and on the side of the trap are chamfered off on the side facing the image area.

3. Photographic film unit according to claim 1, characterised in that the lateral masking strips (5, 205, 405) have chamfered off portions (221) on the side facing the image area.

4. Photographic film unit according to claim 1, characterised in that the masking part (14, 314, 414) of the masking folding sheet on the side of the container (3, 303, 403) intersects with and is permanently bonded to the two lateral masking strips (5, 205, 305, 405).

5. Photographic film unit according to claim 1, characterised in that the masking part (314) of the masking folding sheet (303) on the side of the container has lateral notches (328).

6. Photographic film unit according to claim 5, characterised in that the lateral notches (328) of the masking part (314) of the masking folding sheet (303) on the side of the container are so wide that the lateral spacer strips (306) fit into them.

7. Photographic film unit according to claim 1, characterised in that the masking part (15, 215, 315, 415) of the masking folding sheet (4, 304, 404) on the side of the trap intersects with and is permanently bonded to the two laterial masking strips (5, 205, 305, 405).

8. Photographic film unit according to claim 1, characterised in that the image area is bounded on both sides by a thin application of material (305).

9. Photographic film unit according to claim 8, characterised in that the material (305) applied on the two sides has been prepared from the liquid phase.

10. Photographic film unit according to claim 8, characterised in that the material (305) applied on the two sides consists of transfer material.

11. Photographic film unit according to claim 1, characterised in that the lateral masking strips (405) and the spacer strips (406) intersect the masking part (415) of the masking folding sheet (404) on the side of the trap, have initially extended over the rear edge (10) of the image sheet (401) by approximately the width of the folding part (416) of the masking folding sheet (404) on the side of the trap, and have been folded back on the cover sheet (402) together with the folding part (416) to form a thickening of the edge and have been permanently bonded to said cover sheet.

12. Photographic film unit according to claim 1 to 11, characterised in that the folding parts (13, 313, 413) and (16, 316, 416) of the two masking folding sheets (3, 303, 403) and (4, 304, 404) are folded back parallel to the corresponding outer edges (9 and 10) of the film unit within the contour of the film unit and rest on the cover sheet (2, 202, 302, 402) and are permanently fixed to it.

13. A process for the manufacture of the photographic film unit according to claims 1 to 12, in which masking strips (5) are applied in double width to an image sheet strip (25) at intervals equal to the width of ther film units and fixed thereto; in which at the same time containers (7) for developer paste are applied and fixed to a strip (22) of masking folding sheets on the side of the container and the inserts (8) which are to form the traps are applied and fixed to a strip (23) of the masking folding sheets on the side of the trap, in each case to the appropriate folding parts (13, 16); in which the strip of image sheets (25) is then brought together with the strips of masking folding sheets (22, 23) with the edges (9, 10) in registration by means of a deflecting body (29) along the width of the masking parts (14, 15) and the said strips are fixed in position; in which a strip (26) which is to form the cover sheets and which has been punched out on both sides and previously equipped with spacer strips (6) in double width is applied to the combination of strips (22, 23, 25) from above by another deflecting body (30) and fixed to it; and in which a folding device folds the folding parts (13, 16) of the masking folding strips (22, 23) over the cover sheet strip (26) to which they are then fixed; and in which, lastly, the strip is separated into individual film units by a transverse cutting device cutting along the middle of the spacer strips (6) and of the masking strips (5).

## Revendications

1. Unité de film photographique à construction monobloc, comprenant une feuille image et une feuille de recouvrement qui sont superposées avec ajustement, essentiellement de manière à se couvrir, un récipient à développateur photographique se trouvant à l'extrémité avant de l'unité de film et un piège pour la réception de développateur excédentaire se trouvant à l'extrémité arrière et la feuille image et la feuille de recouvrement étant reliées l'une à l'autre par un cache disposé entre elles et délimitant le champ d'image et par des bandes d'espacement latérales séparées, caractérisée en ce que le cache est un cache composé réalisé par l'assemblage de deux volets à replier (3, 203, 303, 403 et 4, 204, 304, 404), dont l'un est conjugué au récipient à développateur (7) et l'autre au piège (8), et de deux bandes latérales séparées (5, 205, 305, 405).

2. Unité de film photographique selon la revendication 1, caractérisée en ce que les parties de cache (14, 314, 414 et 15, 215, 315, 415) des volets côté récipient et côté piège sont pourvues de biseaux du côté du champ d'image.

3. Unité de film photographique selon la revendication 1, caractérisée en ce que les bandes latérales (5, 205, 405) du cache présentent des biseaux (221 ) du côté du champ d'image.

4. Unité de film photographique selon la revendication 1, caractérisée en ce que la partie de cache (14, 314, 414) du volet (3, 303, 403) côté récipient crois les deux bandes latérales (5, 205, 305, 405) et est reliée de façon durable à elles.

5. Unité de film photographique selon la revendication 1, caractérisée en ce que la partie de cache (314) du volet (303) côté récipient présente des découpes latérales (328).

6. Unité de film photographique selon la revendication 5, caractérisée en ce que les découpes latérales (328) de la partie de cache (314) du volet (303) côté sachet possèdent une largeur telle que les bandes d'espacement latérales (306) s'ajustent dans ces découpes.

7. Unité de film photographique selon la revendication 1, caractérisée en ce que la partie de cache (15, 215, 315, 415) du volet (4, 304, ₁404) côté piège croise les deux bandes latérales (5, 205, 305, 405) et est reliée de façon durable à elles.

8. Unité de film photographique selon la, revendication 1, caractérisée en ce que la champ d'image est délimité de deux côtés par un mince dépôt de matériau (305).

9. Unité de film photographique selon la revendication 8, caractérisée en ce que le matériau formant le dépôt bilatéral (305) a été appliqué en phase liquide.

10. Unité de film photographique selon la revendication 8, caractérisée en ce que le matériau formant le dépôt bilatéral (305) est du matériau de transfert.

11. Unité de film photographique selon la revendication 1, caractérisée en ce que les bandes latérales (405) du cache et les bandes d'espacement (406) croisent la partie de cache (415) du volet (404) côté piège, ont initialement dépassé du bord arrière (10) de la feuille image (401), saur une distance correspondant à peu près à la largeur de la partie à rabattre (416) du volet (404) côté piège, et ont ensuite été repliées avec la partie à rabattre (416) pour former un épaississement marginal sur la feuille de recouvrement (402), à laquelle elles ont été reliées de façon durable.

12. Unité de film photographique selon les revendications 1 à 11, caractérisée en ce que les parties à rabattre (13, 313, 413 et 16,316, 416) des deux volets (3, 303, 403 et 4, 304, 404) sont repliées à l'intérieur du contour de l'unité de film, suivant une ligne parallèle au bord extérieur correspondant (9, 10) de l'unité de film, sont appliquées sur la feuille de recouvrement (2, 202, 302, 402) et sont fixées de façon durable à celle-ci.

13. Procédé pour fabriquer l'unité de film photographique selon des revendications 1 à 12, selon lequel des bandes de cache (5) sont disposées en double largeur et avec un espacement correspondant à la largeur des unités de film sur une bande (25) à feuilles image, selon lequel, simultanément, des récipients (7) à pâte développateur sont disposés et fixés sur une bande (22) à volets côté récipient et des éléments à insérer destinés à former les pièges (8) sont disposés et fixés sur une bande (23) à volets côté piège, chaque fois sur les parties à rabattre (13, 16),
selong lequel, ensuite, la bande (25) à feuilles image et les bandes (22, 23) à volets sont amenées ensemble en position alignée sur les bords (9, 10) à la largeur des parties de cache (14, 15) et sont fixées ensemble par un organe de renvoi (29),
selon lequel, par un organe de renvoi (30), une bande (26) à feuilles de recouvrement, dont les deux bords onto été découpés et qui a préalablement été pourvuede bandes d'espacement (6) en double largeur, a été amenée d'en haut sur l'assemblage des bandes (22, 23, 25) et fixée sur lui,
selon lequel un dispositif de pliage replie les parties à rabattre (13, 16)) des volets (22, 23) recouvrement et ces parties sont ensuite fixées sur elle et
selon lequel, enfin, la bande est divisée en unités de film séparées par un dispositif de coupe transversal qui coupe au milieu des bandes d'espacement (6) et des bandes de cache (5).
